# EUROPÄISCHE PATENTSCHRIFT

(11) **EP 0 454 654 B1**
(45) Veröffentlichungstag und Bekanntmachung des Hinweises auf die Patenterteilung: **08.03.1995**
(21) Anmeldenummer: 91890049.9
(22) Anmeldetag: 19.03.1991
(51) Int. Cl.: B61D 35/00

(54) **Nasszelle, insbesondere für Fahrzeuge zur Personenbeförderung, z.B. für Schlafwagen bzw. Schlafwagenabteile von Schienenfahrzeuge**
Sanitary unit, especially for passenger transport vehicles such as sleeping cars or sleeping compartments of railway carriages
Bloc sanitaire, notamment pour véhicules de transports en commun comme les voitures-lits ou les compartiments à couchettes de véhicules ferroviaires

(30) Priorität: 23.04.1990 AT 944/90
(43) Veröffentlichungstag der Anmeldung: 30.10.1991
(73) Patentinhaber: SGP Verkehrstechnik Gesellschaft m.b.H., 1110 Wien (AT)
(72) Erfinder: Taus, Johann, Ing., A-1210 Wien (AT); Kerbler, Helmut, Ing., A-2351 Wiener Neudorf (AT)
(74) Vertreter: Köhler-Pavlik, Johann, Dipl.-Ing.

(56) Entgegenhaltungen:
- DE-A- 2 308 235
- DE-A- 2 423 561
- DE-C- 319 289
- FR-A- 1 142 408
- GB-A- 359 214

## Beschreibung

Die Erfindung betrifft eine Naßzelle für Schlafwagen von Schienenfahrzeugen nach dem Oberbegriff des Patentanspruches 1.

Einen weiteren Gegenstand der Erfindung bildet ein Schlafwagenabteil mit der erfindungsgemäßen Naßzelle.

Schlafwagenabteile der Luxusklasse sind mit einer Naßzelle versehen, welche vom Abteil begehbar ist und eine WC-Muschel, ein Handwaschbecken, eine Dusche und einen Spiegelschrank aufweisen. Solche Naßzellen sind umständlich zu montieren, da sie raumsparend ausgeführt sein müssen und die Unterbringung der genannten Teile der Naßzelle so zu wählen ist, daß sie einerseits bequem zugänglich sind und andererseits auch ihre Wartung ohne Schwierigkeiten durchführbar ist.

Durch die EP-A1 221 260 ist eine vorgefertigte Naßzelle in Modul-Bauweise mit WC-Muschel, Handwaschbecken, Dusche, Ablageflächen, Spiegel usw. bekannt geworden. Die US-PS 2 743 683 offenbart wohl keine Modul-Bauweise der Naßzelle, aber ein Übereinanderliegen und Hochklappen der beiden Elemente. Die DE-C-319 289 offenbart einen Schlafwagen mit zwischen je zwei Abteilen zwischen doppelt gestalteten Trennungswänden vorgesehenen Waschbecken, die zur Erzielung eines freien Raumes wechselweise nach hüben und drüben ausklappbar eingebaut sind. Keiner der Vorhalte gibt dem Passagier die Möglichkeit, in der Naßzelle auch duschen zu können. Durch die DE-A-2 423 561 ist ein für Wohnwagen, Mobilheime od. dgl. bestimmter Fahrzeugaufbau bekannt geworden, bei welchem in einer als Duschzelle verwendbaren Kabine ein hochschwenkbares Waschbecken und darunter ein WC angeordnet ist, welches auf einem Unterbau ins Freie beweglich ist. Ein derartiges WC ist für Schlafwagen ungeeignet.

Aufgabe der vorliegenden Erfindung ist die Schaffung von Maßnahmen, durch welche ohne Verzicht auf ein WC die Duschmöglichkeit gelöst wird. Zu diesem Zweck ist erfindungsgemäß die Bauweise nach dem kennzeichnenden Teil des Patentanspruches 1 vorgesehen.

Durch die Maßnahme nach Anspruch 2 wird eine einfache und wartungsleichte Art der Ver- und Entsorgung des Handwaschbeckens und bzw. oder der WC-Muschel erreicht.

Durch das Merkmal nach Anspruch 3 können, ohne den Reisenden zu stören, vom Seitengang Wartungen durchgeführt und Störungen behoben werden.

Eine besonders einfache Konstruktion und Montage der Naßzellen wird durch die Maßnahme nach Anspruch 4 erreicht.

Die Merkmale der Ansprüche 5 und 6 ermöglichen dem Zugspersonal, die Türe der Naßzelle bei Störungen rasch versperren zu können bzw. die Möglichkeit die Benützung des Handwaschbeckens und / oder der WC-Muschel zu verhindern, ohne den Passagier im Schlafabteil zu stören.

Ähnliche Vorteile ergeben sich auch durch das Merkmal nach Anspruch 7.

Die Merkmale nach den Ansprüchen 8 bis 10 bieten Vorteile für die Reinigung bzw.Wartung bzw.den Betrieb der Naßzelle.

Die Erfindung wird anhand der Zeichnungen näher erläutert, in welchen ein Ausführungsbeispiel der erfindungsgemäßen Naßzelle schematisch dargestellt ist.

Es zeigen
- Fig. 1: eine Draufsicht der Naßzellen zweier benachbarter Schlafwagenabteile und
- Fig. 2: einen Schnitt nach der Linie II-II der Fig. 1.

Es bezeichnen 1 und 2 zwei benachbarte Abteile eines Schlafwagens, welche durch eine Zwischenwand 3 voneinander getrennt und von einem entlang einer Seitenwand 20 des Schlafwagens geführten Seitengang 17 durch Türen 18,19 begehbar sind. Zu beiden Seiten der Zwischenwand 3 ist je eine Naßzelle 4 bzw. 5 angeordnet, in welcher sich ein Spiegelschrank 6 mit einer Abstellfläche 7, ein Handwaschbecken 8 sowie eine WC-Muschel 9 befinden. Das Handwaschbecken 8 und die WC-Muschel 9 sind untereinander um je eine Achse 10 bzw. 11 in einer als Nische ausgebildeten Versorgungswand 12 jeweils in Richtung des Pfeiles A nach oben schwenkbar angeordnet, sodaß sowohl das Waschbecken 8 als auch die WC-Muschel 9 im Nischenraum 13 versenkbar sind und mit ihrer Bodenwand 14 bzw. 15 eine abteilseitige Seitenverkleidung bilden, die gleichzeitig die Rückwand eines Duschraumes 16 bildet. Der Spiegelschrank 6 mit seiner Abstellfläche 7 befindet sich oberhalb des klappbaren Handwaschbeckens 8.

Die Versorgungswand 12 ist einheitlich für beide Naßzellen 4, 5 und schließt sie gegenüber dem Seitengang 17 ab. An ihrer dem Seitengang 17 zugekehrten Außenwand weist sie eine Öffnung auf, in welcher Absperrarmaturen für das Handwaschbecken 8 und die WC-Muschel 9 vorgesehen sind, sodaß eine Bedienungsperson im Falle einer Störung diese ohne Belästigung der Reisenden im Schlafwagen beheben kann. In vorteilhafter Weise sind die Absperrarmaturen so ausgeführt, daß sie beim Absperren der Ver- bzw. Entsorgung des Handwaschbeckens 8 und bzw. oder der WC-Muschel 9 gleichzeitig auch das Handwaschbecken 8 bzw. die WC-Muschel 9 im hochgeklappten Zustand verriegeln. Diese Anordnung der Verriegelung macht das Abklappen eines gestörten Teiles der sanitären Anlagen durch den Reisenden unmöglich und ist vorzugsweise so getroffen, daß die Teilbenützbarkeit vom Handwaschbecken 8 und bzw. oder der WC-Muschel 9 aufrechtbleibt. Hiebei besteht die Möglichkeit der Zusammenfassung beider benachbarter WC-Einheiten in bezug auf Entsorgung. Bei einer Vakuumentsorgung können in diesem Falle beide WC-Muscheln 9 an ein gemeinsames Vakuumsystem angeschlossen sein, welches im Bedarfsfalle entweder die eine oder die andere Muschel entsorgt. Für seltene Fälle, in denen beide Muscheln gleichzeitig benützt und die Benützer der beiden Muscheln den Druckknopf, Hebel od. dgl. für die Entsorgung gleichzeitig betätigen, ist ein Verzögerungsschalter vorgesehen, welcher die Entsorgung der einen der beiden Muscheln erst nach Entsorgung der anderen Muschel einleitet. Eine derartige Verzögerung kann beispielsweise 30 sek sein. Die Türen 18,19 sind vorzugsweise im Anschluß an die Versorgungswand 12 auf der einen bzw. anderen Seite derselben vorgesehen. Jede der beiden Naßzellen 4 bzw. 5 kann vom zugehörigen Schlafwagenabteil 2 bzw. 1 durch eine eigene Tür 22 bzw. 23 betreten werden, wobei ein Sperrschalter für die Türen ebenfalls in der Service- bzw. Bedienungsöffnung für die Aufnahme der Absperrarmaturen untergebracht sein kann.

Im Rahmen der Erfindung kann jede Naßzelle 4 bzw. 5 als eigener Bauteil ausgebildet sein, welcher vom Seitengang 17 aus in das Schlafwagenabteil einsetzbar ist und die Trennwand zwischen den beiden Schlafwagenabteilen bildet. In diesem Fall kann für beide benachbarte Schlafwagenabteile eine Naßzelle vorgesehen sein, die von beiden Abteilen aus begehbar ist. Die komfortablere Ausführung besteht aus zwei zu einer Einheit verbundenen Naßzellen, die ebenfalls vom Seitengang aus einsetzbar ist, und einen Teil der Trennwand zwischen den beiden Abteilen bildet. Hiebei ist es auch möglich, die Trennwand der beiden Naßzellen so weit zu verlängern, daß sie auch die Trennwand für die gesamte Tiefe der beiden benachbarten Abteile bildet, wobei im Anschluß an den Teil der Trennwand außerhalb der Naßzellen 4 und 5 Speisetischchen u.dgl. 24 bzw. 25 vorgesehen sein können. Hiebei sind die Baueinheiten so ausgebildet, daß die Versorgungswand 12 mit einer öffenbaren Rückwand versehen ist, nach deren Öffnen oder Entfernen ein darunter befindlicher Versorgungskanal 26, welcher auch als Entsorgungskanal dienen kann und sich unterhalb der Versorgungswand, vorzugsweise über beide Naßräume 4 und 5 erstreckt, zugänglich ist.

Die Versorgungswand 12 oder ein der Naßzelle zugekehrter Teil derselben, welcher nischenförmig ausgeführt ist und eine Vertiefung zur Aufnahme des Spiegelkastens sowie eine Abstellfläche aufweist, kann als ein einstückiges Kunststoffelement, z.B. aus GFK oder Duroplast ausgebildet sein, welches, mit Ausnahme der Öffnungen für die Aufnahme der Drehachsen für das Handwaschbecken 8 und die WC-Muschel 9, keine Öffnungen zur Rückseite aufweist und daher vollkommen dicht ist. Dadurch kann etwaiges Restwasser leicht nach unten in Richtung einer Duschtasse od.dgl., die ebenfalls einen Bestandteil der Kunststoffwand sein kann, abfließen, sodaß die Naßzelle und deren Bestandteile mühelos gereinigt werden können.

Selbstverständlich können derartige Naßzellen auch für andere Zwecke, z.B. für Autobusse verwendet werden.

## Patentansprüche

1. Naßzelle für Schlafwagen bzw. Schlafwagenabteile von Schienenfahrzeugen, vor allem mit geschlossenen WC-Anlagen (Vakuumentsorgungseinrichtung), welche als ein an der Bestimmungsstelle einsetzbarer Bauteil ausgebildet und mit mindestens einer WC-Muschel (9) und einem ausklappbaren Handwaschbecken (8) versehen ist, dadurch gekennzeichnet, daß die WC-Muschel (9) und das Handwaschbecken (8) an einer Versorgungswand (12) um je eine Achse (10 bzw. 11) übereinanderliegend nach oben klappbar sind, wobei der durch die WC-Muschel (9) und das Handwaschbecken (8) nach Aufklappen freigegebene Raum als Duschraum (16) ausgebildet ist.

2. Naßzelle nach Anspruch 1, dadurch gekennzeichnet, daß die Drehachse (10 bzw. 11) des Handwaschbeckens (8) und bzw. oder der WC-Muschel (9) zur Ver- und bzw. oder Entsorgung des jeweiligen Elementes ausgebildet ist.

3. Schlafwagenabteil mit einer Naßzelle nach Anspruch 1, dadurch gekennzeichnet, daß die Versorgungswand (12) an einen Seitengang (17), von welchem die Abteile (1, 2) betreten werden, anschließt und einen von diesem zugänglichen Hohlraum aufweist, in welchem zumindest Absperrarmaturen für die Ver- und bzw. oder Entsorgung des Handwaschbeckens (18) und der WC-Muschel (9) untergebracht sind.

4. Schlafwagenabteil mit einer Naßzelle nach Anspruch 1, dadurch gekennzeichnet, daß die Naßzellen (4, 5) je zweier benachbarter Schlafwagenabteile (1, 2) nebeneinander angeordnet, zu einem, vom Seitengang (17) einsetzbaren Bauteil verbunden sind und mit einer gemeinsamen Versorgungswand (12) versehen sind.

5. Schlafwagenabteil mit einer Naßzelle nach Anspruch 3, dadurch gekennzeichnet, daß im Hohlraum der Versorgungswand (12) auch ein Sperrschalter für die Türe bzw. Türen (22, 23) aus dem Schlafwagenabteil bzw. den Schlafwagenabteilen (4, 5) in die Naßzellen (4, 5) angeordnet ist.

6. Naßzelle nach Anspruch 3, dadurch gekennzeichnet, daß im Hohlraum der Versorgungswand (12) eine Absperrvorrichtung für die Verriegelung des Handwaschbeckens (8) und bzw. oder der WC-Muschel (9) vorzugsweise im hochgeklappten Zustand vorgesehen ist.

7. Naßzelle nach Anspruch 3, dadurch gekennzeichnet, daß die Absperrvorrichtung der Ver- bzw. Entsorgung des Handwaschbeckens bzw. der WC-Muschel gleichzeitig auch als Absperrvorrichtung für das Abklappen des Handwaschbeckens (8) und bzw. oder der WC-Muschel (9) ausgebildet ist.

8. Naßzelle nach Anspruch 1, dadurch gekennzeichnet, daß zumindest ein sich über die gesamte Höhe und Breite der Naßzellen (4, 5) erstreckender und dem Naßzellenraum zugekehrter Teil der Versorgungswand (12) allenfalls mit der Zwischenwand (3) zwischen den benachbarten Naßzellen aus Kunststoff, z.B. GFK oder Duroplast, einstückig ausgebildet ist.

9. Schlafwagenabteil mit einer Naßzelle nach mindestens einem der vorangehenden Ansprüche, dadurch gekennzeichnet, daß unterhalb der Versorgungswand (12) ein sich mindestens über einen Teil einer oder beider Naßzellen (4 bzw. 5) erstreckender Ver- und Entsorgungskanal (26) vorgesehen ist, welcher vorzugsweise nach Entfernen eines seitengangseitigen Teiles der Versorgungswand (12) vom Seitengang (17) zugänglich ist.

10. Schlafwagenabteil mit einer Naßzelle nach mindestens einem der vorangehenden Ansprüche, dadurch gekennzeichnet, daß bei Anordnung zweier Naßzellen (4, 5) beide WC-Muscheln (9) an eine gemeinsame Vakuumentsorgungseinrichtung angeschlossen sind, wobei allenfalls ein Verzögerungsschalter vorgesehen ist, welcher bei gleichzeitiger Betätigung der Entsorgung beider WC-Muscheln (9) die Entsorgung einer der beiden verzögert, bis die andere entsorgt ist.

## Claims

1. A sanitary unit for sleeping cars or sleeping car compartments of rail vehicles, above all with enclosed WC installations (vacuum waste disposal installation), the said sanitary unit being formed as a prefabricated unit which can be installed at the specified location and being provided with at least one WC bowl (9) and a hinged hand basin (8), characterised in that the WC bowl (9) and the hand basin (8) are arranged one above the other and are tiltable upwards on a supply wall (12) about a pivot pin (10, 11), the space created by the WC bowl (9) and the hand basin (8) after being tilted up being formed as a shower room (16).

2. A sanitary unit according to claim 1, characterised in that the pivot pin (10, 11) of the hand basin (8) and/or the WC bowl (9) is formed for supplying and/or for removing waste from the respective unit.

3. A sleeping car compartment having a sanitary unit according to claim 1, characterised in that the supply wall (12) adjoins a corridor (17), from which the compartments (1, 2) are entered, and has a cavity accessible from the said corridor (17), shut-off devices for supplying and/or for removing waste from the hand basin (8) and the WC bowl (9) being housed in the said cavity at least.

4. A sleeping car compartment having a sanitary unit according to claim 1, characterised in that the sanitary units (4, 5) of two adjacent sleeping car compartments (1, 2) are arranged side by side and joined to form a prefabricated unit, which can be installed from the corridor (17), and are provided with a common supply wall (12).

5. A sleeping car compartment having a sanitary unit according to claim 3, characterised in that a locking switch for the door or doors (22, 23) leading from the sleeping car compartment or compartments (1, 2) into the sanitary units (4, 5) is also provided in the cavity of the supply wall (12).

6. A sanitary unit according to claim 3, characterised in that a locking device for securing the hand basin (8) and/or the WC bowl (9), preferably in the tilted-up state, is provided in the cavity of the supply wall (12).

7. A sanitary unit according to claim 3, characterised in that the shut-off device for supplying and for removing waste from the hand basin and the WC bowl is simultaneously also formed as a locking device for the downward tilting of the hand basin (8) and/or the WC bowl (9).

8. A sanitary unit according to claim 1, characterised in that at least part of the supply wall (12) is formed in one piece, optionally with the intermediate wall (3) between the adjacent sanitary units, from plastics, e.g. glass-fibre-reinforced plastics or thermosetting plastics, the said wall part extending over the entire height and width of the sanitary units (4, 5) and facing into the sanitary unit.

9. A sleeping car compartment having a sanitary unit according to at least one of the preceding claims, characterised in that a supply and waste disposal duct (26) is provided below the supply wall (12) and extends over at least part of one or both sanitary units (4, 5) and is preferably accessible from the corridor (17) on removal of part of the supply wall (12) on the corridor side.

10. A sleeping car compartment having a sanitary unit according to at least one of the preceding claims, characterised in that, when two sanitary units (4, 5) are provided, both WC bowls (9) are connected to a common vacuum waste disposal installation, a delay switch optionally being provided which, when the disposal of waste from both WC bowls (9) is actuated simultaneously, delays the disposal of waste from one of the two until the waste has been removed from the other.

## Revendications

1. Bloc sanitaire pour voitures-lits respectivement pour compartiments de voiture-lit de véhicules ferroviaires munis, avant tout, d'installations de WC fermées (dispositif d'évacuation par dépression), ce bloc étant conçu comme un composant encastrable à l'endroit destiné et étant muni au moins d'une cuvette de WC (9) et d'un lavabo rabattable (8), caractérisé en ce que la cuvette de WC (9) et le lavabo (8) sont placés l'un au-dessus de l'autre et sont rabattables vers le haut contre une paroi d'alimentation (12) autour d'un axe (10 respectivement 11), l'espace libéré après le rabat de la cuvette de WC (9) et le lavabo (8) servant de douche (16).

2. Bloc sanitaire selon la revendication 1, caractérisé en ce que l'axe de rotation (10 respectivement 11) du lavabo (8) et respectivement ou de la cuvette (9) assure l'alimentation respectivement l'évacuation de chaque élément.

3. Compartiment de voiture-lit avec un bloc sanitaire selon la revendication 1, caractérisé en ce que la paroi d'alimentation (12) se trouve dans la continuité d'un couloir latéral (17) par lequel on entre dans les compartiments (1, 2) et présente un espace creux accessible par ce dernier, dans lequel sont logés au moins des robinets d'arrêt pour l'alimentation et respectivement ou l'évacuation du lavabo (8) et de la cuvette de WC (9).

4. Compartiment de voiture-lit avec un bloc sanitaire selon la revendication 1, caractérisé en ce que les blocs sanitaires (4, 5) de deux compartiments voisins de voiture-lit (1, 2) sont disposés l'un à côté de l'autre, sont reliés à un composant encastrable depuis le couloir latéral (17) et sont munis d'une paroi d'alimentation commune (12).

5. Compartiment de voiture-lit avec un bloc sanitaire selon la revendication 1, caractérisé en ce qu'est disposé, dans la cavité de la paroi d'alimentation (12), un interrupteur de condamnation pour la porte respectivement les portes (22, 23) de communication entre le compartiment de voiture-lit respectivement les compartiments de voiture-lit (1, 2) et les blocs sanitaires (4, 5).

6. Bloc sanitaire selon la revendication 3, caractérisé en ce qu'il est prévu, dans la cavité de la paroi d'alimentation (12), un dispositif d'arrêt pour le verrouillage du lavabo (8) et respectivement ou de la cuvette de WC (9) de préférence à l'état rabattu.

7. Bloc sanitaire selon la revendication 3, caractérisé en ce que le dispositif d'arrêt de l'alimentation respectivement de l'évacuation du lavabo respectivement de la cuvette de WC sert en même temps de dispositif d'arrêt pour l'abaissement du lavabo (8) et respectivement de la cuvette de WC (9).

8. Bloc sanitaire selon la revendication 1, caractérisé en ce qu'une partie de la paroi d'alimentation (12), qui s'étend au moins sur toute la hauteur et la largeur des blocs sanitaires (4, 5) et qui est tournée vers le bloc sanitaire est réalisée dans tous les cas d'une seule pièce avec la paroi intermédiaire (3) entre les blocs sanitaires voisins et, ce, à partir d'une matière plastique telle que par exemple le GFK ou le Duroplast.

9. Compartiment de voiture-lit avec un bloc sanitaire selon au moins l'une des revendications précédentes, caractérisé en ce qu'en dessous de la paroi d'alimentation (12), il est prévu un canal d'alimentation et d'évacuation (26) s'étendant sur au moins une partie de l'un ou des deux blocs sanitaires (4 respectivement 5), ce canal étant de préférence accessible depuis le couloir latéral (17) après le retrait d'une partie de la paroi d'alimentation (12) côté couloir.

10. Compartiment de voiture-lit avec un bloc sanitaire selon au moins l'une des revendications précédentes, caractérisé en ce que, du fait de la disposition des deux blocs sanitaires (4, 5), les deux cuvettes de WC (9) sont raccordées à un dispositif commun de chasse d'eau par dépression, auquel cas un interrupteur de retardement est prévu qui, lors de l'actionnement simultané de la chasse d'eau des deux cuvettes de WC (9) retarde la chasse d'eau de l'une pendant le fonctionnement de l'autre.
